# EUROPÄISCHE PATENTSCHRIFT

(11) **EP 2 607 581 B1**
(45) Veröffentlichungstag und Bekanntmachung des Hinweises auf die Patenterteilung: **05.06.2019**
(21) Anmeldenummer: 12193795.7
(22) Anmeldetag: 22.11.2012
(51) Int. Cl.: E05B 81/76, E05B 85/16, B29C 39/10

(54) **Kraftfahrzeugtürgriff mit vergossener Elektronikkomponente**
Motor vehicle door handle with encapsulated electronics component
Poignée de porte de véhicule automobile avec composants électroniques coulés

(30) Priorität: 21.12.2011 DE 102011056818
(43) Veröffentlichungstag der Anmeldung: 26.06.2013
(73) Patentinhaber: Huf Hülsbeck & Fürst GmbH & Co. KG, 42551 Velbert (DE)
(72) Erfinder: Kilian, Marion, 42551 Velbert (DE)
(74) Vertreter: Zenz Patentanwälte Partnerschaft mbB

(56) Entgegenhaltungen:
- WO-A1-2012/059281
- DE-A1-102009 009 396
- US-A1- 2003 122 556

## Beschreibung

Die Erfindung betrifft ein Kraftfahrzeugtürgriff mit einer vergossenen Elektronikkomponente. Insbesondere betrifft die Erfindung eine Türgriffanordnung mit einer Handhabe, wobei in der Handhabe ein Hohlraum eine Elektronikkomponente aufnimmt und der Hohlraum nach Einbringen der Elektronikkomponente mit einer Vergussmasse vergossen ist.

Kraftfahrzeugtürgriffe der genannten Art sind im Stand der Technik bekannt. Die DE 10 2009 009 396 A1 offenbart einen entsprechenden Türgriff mit einer Handhabe, wobei in der Handhabe Elektronikkomponenten angeordnet sind. Ein Befüllungselement ist bei der genannten Handhabe vorgesehen, durch welches Vergussmasse von außen in die Höhlung mit den Komponenten einbringbar ist.

Das Dokument US 2003/0122556 A1 offenbart einen Fahrzeugtürgriff mit integrierten elektronischen Komponenten. In einer wannenförmigen Ausnehmung im Gehäuse sind elektronische Bauteile mit einer Vergussmasse eingebettet.

Es ist bekannt, dass beim Ausgießen von Öffnungen mit Vergussmassen Gaseinschlüsse entstehen können, welche zu Korrosionsproblemen an den eingegossenen elektronischen Komponenten führen können. Andererseits erhöht der Gebrauch von Vergussmasse das Gesamtgewicht der Griffanordnung und das Aushärten der Vergussmasse verlängert die Produktionszeit einer Griffanordnung.

Aufgabe der vorliegenden Erfindung ist es, eine Griffanordnung zu schaffen, welche bei gleichbleibender Funktionalität gewichtsoptimiert ist und eine rasche Produktion erlaubt.

Diese Aufgabe wird erfindungsgemäß gelöst durch die Merkmale des Patentanspruches 1.

Die erfindungsgemäße Griffanordnung weist eine Handhabe mit einem Handhaben-Körper und einer Handhaben-Abdeckung auf. Der Handhaben-Körper nimmt elektronische Komponenten, insbesondere Kabel, Antennen und Steuerelemente auf. Die Handhaben-Abdeckung bedeckt den offenen Raum des Handhaben-Körpers und schützt diesen gegen Benutzerseitigen Zugang und Umwelteinflüsse.

Erfindungsgemäß ist in Handhaben-Körper entlang der Längserstreckung der Handhabe wenigstens eine, quer zur Längserstreckung der Handhabe angeordnete Trennwand ausgebildet. Die Trennwand separiert mehrere Längsabschnitte des Handhaben-Körpers voneinander. Die Trennwand ist integral mit dem Handhaben-Körper ausgebildet. Jeder der Kammern enthält wenigstens einen Hohlraum, in welchem Komponenten untergebracht werden können. Zu vergießende Elektronikkomponenten werden in einem Abschnitt des Handhaben-Körpers angeordnet und dieser Abschnitt wird mit Vergussmasse gefüllt, so dass die Elektronikkomponenten eingegossen sind.

In dem Handhaben-Körper wird entsprechend ein Kammersystem ausgebildet, wobei die Trennwände das Überfließen der Vergussmasse in andere Abschnitte des Handhaben-Körpers verhindert. Die Trennwände bilden eine Begrenzung für die Ausbreitung der Vergussmasse. Entlang der Längserstreckung des Handhaben-Körpers werden entsprechend Abschnitte mit vergossenen Elektronikkomponenten und nicht-vergossenen Elektronikkomponenten gebildet. Bei bisherigen Handhaben wurden Elektronikkomponenten mit Vergussmasse umschlossen, auch wenn dies nicht unbedingt erforderlich war. Die Abtrennung verschiedener Bereiche in einem Handhaben-Körper und ein Vergießen nur einiger dieser Bereiche reduziert das Gesamtgewicht der Anordnung. Außerdem bleiben einige Elektronikkomponenten weiter zugänglich, nämlich die nicht-vergossenen Elektronikkomponenten. Diese fortbestehende Zugänglichkeit kann die Wartung oder die Reparatur entsprechender Türgriffsysteme erleichtern.

Es ist außerdem möglich, durch die Kammerunterteilung des Handhaben-Körpers für unterschiedliche Bereiche auch unterschiedliche Vergussmassen zu verwenden. Der Montage eines derartigen Griffes werden neue Möglichkeiten eröffnet, da der Griff während seiner Herstellung in Abschnitten montiert werden kann, wobei die Abschnitte nach und nach durch Vergießen endgültig fixiert werden.

Gemäß der Erfindung weist die Trennwand in dem Handhaben-Körper Ausnehmungen auf, durch welche Leiter oder Kabel von einer Kammer zu der Kammer jenseits der Trennwand geführt werden können. Diese Ausnehmungen können in ihrer Größe an die zu verwendenden Kabel derart angepasst sein, dass die Ausnehmungen vollständig durch die durchgeführten Kabel verschlossen werden. Diese Ausnehmungen können auch im Randbereich der Wand angeordnet werden, z.B. als Vertiefungen in einer Trennwandkante, über welche die Kabel geführt werden.

Bevorzugt bleiben Kammern, insbesondere wenigstens eine der Kammern frei von Vergussmasse, während andere Kammern mit Vergussmasse gefüllt sind.

In der unvergossenen Kammer werden solche Komponenten aufgenommen, welche entweder zugänglich bleiben sollen oder unempfindlich gegen einwirkende Einflüsse sind. Außerdem können auch Komponenten aufgenommen sein, deren Funktion durch Vergießen negativ beeinflusst werden könnte, z.B. Antenneneinrichtungen.

In einer Weiterbildung der Erfindung können die abgetrennten Kammern auch jeweils Befüllungselemente vorsehen, durch welche die Vergussmasse von außen in den entsprechenden Hohlraum der Kammer einfüllbar ist. Entsprechende Konzepte sind in der vorstehend genannten Druckschrift offenbart.

Zusätzlich zu der Funktion der Begrenzung des Fließbereiches von Vergussmasse bietet die Trennwand in dem Handhaben-Körper außerdem eine Möglichkeit der räumlichen Fixierung von Komponenten bei der Montage des Systems. Die Trennwände können als Anlage oder als Hilfsmittel gegen ein Verrutschen der Komponenten verwendet werden sowie eine Führung und Halterung durch die Handhabe zu verlegenden Kabel bereitstellen. Die ausgebildeten Ausnehmungen verhindern dabei Kabelbruch und bieten eine reproduzierbare Führung, was der problemlosen und raschen Montage ebenfalls entgegenkommt.

Die Erfindung wird nun anhand der beiliegenden Zeichnungen näher erläutert.
Figur 1 zeigt eine perspektivische Ansicht eines erfindungsgemäßen Türgriffs gemäß einem ersten Ausführungsbeispiel;
Figur 2 zeigt den Türgriff aus Figur 1 mit demontierter Handhaben-Abdeckung und freigegebener Sicht auf die vergossene Elektronik;
Figur 3 zeigt den Türgriff aus den Figuren 1 und 2, vor dem Vergießen der Elektronikbauteile;
Figur 4 zeigt den Handhaben-Körper gemäß den Türgriffen aus den Figuren 1, 2 und 3;
Figur 5 zeigt den Handhabenträger aus Figur 4 in einer Draufsicht;
Figur 6 zeigt den Handhabenträger aus den Figuren 4 und 5 aus anderem Blickwinkel.

In Figur 1 ist eine Handhabe 1 für eine Türgriffanordnung gezeigt. In dieser Ansicht die Handhaben-Abdeckung 2 erkennbar, welche verschiedene Bedienungskomponenten und Funktionensteile enthält. Die Abdeckung 2 ist mit dem Handhaben-Körper 3 gekoppelt, welcher in den nachfolgenden Zeichnungen näher beschrieben wird. An dem Handhaben-Körper befinden sich mechanische Ansätze 4a und 4b, welche bei Montage an einem Kraftfahrzeug durch Ausnehmung in Türblechen durchgreifen und mit einem Griffträger gekoppelt werden. Außerdem ist ein Steckverbinder 5 mit einem Kabelbaum 6 gekoppelt, wobei die Kabel in das Innere des Handhaben-Körpers führen.

Die Figur 2 gibt den Blick auf den Handhaben-Körper 3 frei, wobei die Handhaben-Abdeckung 2 entfernt wurde. Im Inneren des Handhaben-Körpers 3 sind verschiedene Funktionskomponenten angeordneten, welche über die Kabel 6 mit dem Steckverbinder 5 gekoppelt sind. Eine Baugruppe 7 und eine Baugruppe 8 befinden sich an unterschiedlichen Positionen entlang der Längserstreckung des Handhaben-Körpers. Zwischen den Komponenten 7 und 8 ist im Handhaben-Körper eine Trennwand 10 ausgebildet. Die Trennwand 10 separiert verschiedene Kammern entlang der Längserstreckung des Träger-Körpers 3. Eine der Kammern ist mit einer Vergussmasse 11 gefüllt, so dass die Baugruppe 8 wenigstens teilweise umgossen und damit vor Umwelteinflüssen geschützt ist. Einige der Kabel 6 führen über die Trennwand 10 hinweg, was später noch im Detail erläutert wird.

Es ist erkennbar, dass die Verfüllung mit der Vergussmasse 11 einen deutlich geringeren Bereich oder Raum einnimmt, als beim Ausfüllen des gesamten Griffinnenraumes, wobei auch die Komponenten 7 umgossen würden.

Die Trennwand 10 verhindert ein Verlaufen der Vergussmasse 11 in den Bereich, in welchem die Komponenten 7 angeordnet sind.

Figur 3 zeigt die Anordnung aus Figur 2, wobei hier die Vergussmasse 11 entfernt wurde, also in einem Zustand vor dem Vergießen der Komponenten 8. In dieser Darstellung ist die Anordnung der Trennwand 10 zur Separierung mehrerer Kammern in dem Handhaben-Körper 3 gut erkennbar. Ebenso ist erkennbar, wie die Kabel 6 über die Trennwand 10 geführt sind. Es ist wesentlich, dass entlang der Längserstreckung durch Querwände mehrere Aufnahmekammern mit Hohlräumen in dem Handhaben-Körper gebildet sind.

Figur 4 zeigt den Handhaben-Körper 3, wobei weitere innere Komponenten entfernt sind. In dieser Darstellung wird die Anordnung der Trennwand 10 mit den Ausnehmungen 10a und 10b deutlich. Durch die Trennwand 10 ist zur Aufnahme von elektronischen Komponenten eine Kammer gebildet, die nur einen Teil der Längserstreckung des Handhaben-Körpers 3 einnimmt. Die Ausnehmungen 10a und 10b bieten Platz für die längs entlang der Erstreckung der Handhabe durchgeführten Kabel (siehe Figuren 2 und 3) und fixieren die Lage der Kabel vor dem Vorgang des Vergießens in einer Querrichtung zu der Längserstreckung der Handhaben. An der Trennwand selbst sind Ansätze 15a und 15b ausgebildet, welche Haltemittel und Auflagen für die Elektronikkomponenten 8 bieten. In dem nicht-vergossenen Innenraum des Trägers, also den Bereich links von der Trennwand in Figur 7, sind Längsverstrebungen zur Stabilisierung und zur Führung der Kabel angeordnet.

Die Figuren 5 und 6 zeigen den Handhaben-Körper 3 aus Figur 4 in anderen Ansichten, wobei hier die Lage und Ausbildungen der Trennwand 10 sowie der Ausnehmungen 10a und 10b gut zu erkennen sind.

Im Rahmen der Erfindung können weitere Kammern in dem Handhaben-Körper ausgebildet sein. Die verschiedenen Kammern können außerdem durchaus allesamt vergossen werden, wobei der Vorgang des Vergießens z. B. auch mit unterschiedlichen Vergussmassen oder zu unterschiedlichen Zeiten des Fertigungsvorganges erfolgen kann. In jedem Fall verhindert eine quer zur Längserstreckung des Handhaben-Körpers verlaufende Trennwand, dass Vergussmasse in Bereiche gelangt, die zu diesem Zeitpunkt nicht vergossen werden sollen. Es ergibt sich, sofern nicht alle Bereiche vergossen werden, ein gewichtsreduzierter und leicht zu fertigender Türgriff.

Die Trennwände sind im Übrigen integral mit dem Handhaben-Körper ausgebildet.

## Patentansprüche

1. Türgriffeinrichtung für Kraftfahrzeuge mit einer langgestreckten Handhabe (1), die einen Handhaben-Körper (3) und eine Handhaben-Abdeckung (2) aufweist,
wobei in dem Handhaben-Körper (3) ein Hohlraum ausgebildet ist, in welchem Elektronik-Bauteile (7, 8) aufgenommen sind, wobei die Elektronik-Bauteile wenigstens teilweise mit Vergussmasse (11) umgossen sind, wobei quer zu der Längserstreckung der Handhabe in dem Handhaben-Körper wenigstens eine Trennwand (10) angeordnet ist, so dass die Trennwand den Handhaben-Körper in mehrere Kammern mit jeweils wenigstens einem Hohlraum teilt, wobei die Trennwand integral mit dem Handhaben-Körper ausgebildet ist und wobei die Hohlräume offen zu der zur Handhaben-Abdeckung gerichteten Seite sind,
wobei wenigstens eine der Kammern Elektronik-Bauteile (8) aufnimmt, welche mit Vergussmasse derart umgossen sind, dass die Trennwand (10) eine Begrenzung für die Vergussmasse bildet und wobei in der Trennwand wenigstens eine Ausnehmung (10a, 10b) gebildet ist, welche eine Anlage zur Kabelführung bildet.

2. Türgriffeinrichtung nach Anspruch 1, wobei wenigstens eine der Kammern frei von Vergussmasse ist.

3. Türgriffeinrichtung nach Anspruch 1, wobei die Ausnehmung (10a, 10b) im der Handhaben-Abdeckung zugewandten Randbereich der Trennwand ausgebildet ist.

4. Türgriffeinrichtung nach einem der vorangehenden Ansprüche, wobei an der Trennwand Halte- oder Stützelemente für die aufgenommenen Elektronik-Bauteile ausgebildet sind.

5. Türgriffeinrichtung nach einem der vorangehenden Ansprüche, wobei in wenigstens einer der Kammern ein Schaumstoffmaterial zwischen Handhaben-Abdeckung und Handhaben-Körper in Kontakt zu der Handhaben-Abdeckung angeordnet ist.

## Claims

1. Motor vehicle door handle apparatus having an elongated grip (1), which has a grip body (3) and a grip cover (2),
wherein in the grip body (3) is formed a cavity in which electronic components (7, 8) are accommodated, wherein the electronic components are at least partially cast around with cast mass (11),
wherein at least one partition wall (10) is disposed perpendicularly to the longitudinal extension of the grip in the grip body, such that the partition wall divides the grip body into several chambers having respectively at least one cavity, wherein the partition wall is formed integrally with the grip body and wherein the cavities are open to the side oriented to the grip cover,
wherein at least one of the chambers accommodates electronic components (8), which are cast around with cast mass such that the partition wall (10) forms a delimitation for the cast mass and wherein in the partition wall is formed at least one recess (10a, 10b) which forms an arrangement for the guiding of cables.

2. Door handle apparatus according to claim 1, wherein at least one of the chambers is free of cast mass.

3. Door handle apparatus according to claim 1, wherein the recess (10a, 10b) is formed in the edge portion of the partition wall facing the grip cover.

4. Door handle apparatus according to any of the preceding claims, wherein holding or supporting elements for the accommodated electronic components are formed on the partition wall.

5. Door handle apparatus according to any of the preceding claims, wherein in at least one of the chambers is disposed a foam material between grip cover and grip body in contact with the grip cover.

## Revendications

1. Dispositif de poignée de porte pour des véhicules automobiles avec une prise étirée en longueur (1), qui présente un corps de prise (3) et un recouvrement de prise (2),
dans lequel un espace creux est réalisé dans le corps de prise (3), dans lequel des composants électroniques (7, 8) sont reçus, dans lequel les composants électroniques sont coulés au moins partiellement avec une masse de scellement (11),
dans lequel au moins une paroi de séparation (10) est agencée transversalement à l'étirement longitudinal de la prise dans le corps de prise de sorte que la paroi de séparation sépare le corps de prise en plusieurs chambres avec respectivement au moins un espace creux, dans lequel la paroi de séparation est réalisée d'un seul tenant avec le corps de prise et dans lequel les espaces creux sont ouverts du côté tourné vers le recouvrement de prise,
dans lequel au moins une des chambres reçoit des composants électroniques (8), lesquelles sont coulées avec une masse de scellement de telle manière que la paroi de séparation (10) forme une délimitation pour la masse de scellement et dans lequel au moins un évidement (10a, 10b) est formé dans la paroi de séparation, lequel forme un appui au câblage.

2. Dispositif de poignée de porte selon la revendication 1, dans lequel au moins une des chambres est exempte de masse de scellement.

3. Dispositif de poignée de porte selon la revendication 1, dans lequel l'évidement (10a, 10b) est réalisé dans la zone de bord tournée vers le recouvrement de prise de la paroi de séparation.

4. Dispositif de poignée de porte selon l'une quelconque des revendications précédentes, dans lequel des éléments de retenue ou d'appui pour les composants électroniques reçus sont réalisés sur la paroi de séparation.

5. Dispositif de poignée de porte selon l'une quelconque des revendications précédentes, dans lequel dans au moins une des chambres un matériau de mousse est agencé en contact avec le recouvrement de prise entre le recouvrement de prise et le corps de prise.
